# EUROPÄISCHE PATENTSCHRIFT

(11) **EP 1 275 034 B1**
(45) Veröffentlichungstag und Bekanntmachung des Hinweises auf die Patenterteilung: **04.03.2009**
(21) Anmeldenummer: 01940290.8
(22) Anmeldetag: 05.04.2001
(51) Int. Cl.: G04B 19/24

(54) **KALENDERMECHANISMUS FÜR EIN UHRWERK**
CALENDAR MECHANISM FOR A CLOCKWORK
MECANISME DE CALENDRIER POUR MECANISME D'HORLOGERIE

(30) Priorität: 08.04.2000 DE 10017589
(43) Veröffentlichungstag der Anmeldung: 15.01.2003
(73) Patentinhaber: Glashütter Uhrenbetrieb GmbH, 01768 Glashütte/Sachsen (DE)
(72) Erfinder: WEISSBACH, Siegfried, 01768 Schlottwitz (DE); KADEN, Eberhard, 01768 Schlottwitz (DE)
(74) Vertreter: Ravenel, Thierry Gérard Louis
(86) Internationale Anmeldenummer: PCT/EP2001/003884
(87) Internationale Veröffentlichungsnummer: WO 2001/077756

(56) Entgegenhaltungen:
- US-A- 3 879 929

## Beschreibung

Die Erfindung richtet sich auf einen Kalendermechanismus, insbesondere in modularer Bauweise, der auf Uhrwerke montierbar ist, insbesondere in Form eines ewigen Kalenders, welcher über ein Rad einer Uhr angetrieben ist, welches eine . Umdrehung in 24 Stunden ausführt, wobei die Anzeige getrennt für Einer und Zehner über eine bedruckte, mit einer Verzahnung versehene Anzeigescheibe erfolgt, und wobei ein Programmträger vorgesehen ist, der in 31 Tagen eine Umdrehung ausführt.

Derartige Kalendermechanismen sind in unterschiedlicher Bauweise bekannt, wobei der Datumsmechanismus bzw. das -werk über Hebel und Klinken mit sehr geringer Geschwindigkeit weitergeschaltet wird. Ein Kalendermechanismus gemäss dem Oberbegriff des Anspruchs 1 ist aus der CH 316 461 bekannt.

Bei einem derartigen Mechanismus muss man sowohl tägliche Schaltschritte als auch mehrere Tage übergreifende Schaltschritte (vom 30. über den 31. auf den 01. in "kurzen" Monaten und vom 28.02. bzw. 29.02. auf den 01.03.) realisieren, was üblicherweise durch Getriebe mit aussetzender Bewegung erfolgt.

Zum Zweck der Einstellung des Kalenders bzw. zur gemeinsamen Korrektur aller Anzeigen wird ein von aussen zugänglicher manueller Korrekturdrücker verwendet, der über dieselben Hebel und Klinken auf das Datumswerk einwirkt, die im normalen Betrieb eine Schaltung mit relativ geringer Geschwindigkeit bewerkstelligen.

Die bei der manuellen Korrektur auf den Mechanismus wirkenden Geschwindigkeiten streuen individuell sehr stark. Sie können Grössenordnungen erreichen, wo die an sich vorhandenen Rastfedern eine sichere Arretierung der Anzeigescheiben aufgrund von deren gegenüber normalen Zeigern erheblich größerer Trägheit nicht mehr gewährleisten, so dass es zum Überschleudem der Anzeigeelemente kommt.

Um diesem Problem beizukommen, könnte man die Rastfedern, die die Endstellung der Bewegung fixieren, mit einer erhöhten Federkraft ausbilden, wodurch aber die Drehmomentbelastung des Uhrwerks stark ansteigt, so dass Gangdauer und Ganggenauigkeit in erheblichem Maß absinken.

Hiervon ausgehend liegt der Erfindung die Aufgabe zugrunde, einen Datumsmechanismus der eingangs genannten Art so auszugestalten, dass ein Überschleudern verhindert wird, ohne dass die Gangdauer und -genauigkeit wesentlich beeinftusst wird.

Diese Aufgabe wird erfindungsgemäß durch einen Kalendermechanismus gemäss Anspruch 1 gelöst.

Erfindungsgemäß wird also die Gefahr eines Überschleuderns durch den Programmträger dadurch verhindert, dass dann, und nur dann, wenn die entsprechende Gefahr besteht, für eine zusätzliche Sperrung gesorgt wird. An den übrigen Tagen wirken die Sperrelemente nicht auf den Datumsmechanismus bzw. das Uhrwerk ein, so dass die Funktion des Uhrwerks anders als im Fall einer Erhöhung der Federkraft der Rastfedern völlig unbeeinflusst bleibt.

Dabei kann vorgesehen sein, dass auf dem Programmträger zusätzliche Steuerelemente aufgebracht sind oder die Steuerelemente durch die Form des Programmträgers realisiert werden, wobei die Steuerelemente jeweils die Sperrelemente antreiben.

In weiterer Ausgestaltung der Erfindung ist vorgesehen, dass das zusätzliche Sperrelement eine um eine Schwenklagerachse schwenkbare Klinke ist, die im nichtsperrenden Zeitraum mittels einer Feder außer Eingriff zur Verzahnung der Anzeigescheibe gehalten wird.

Bei einer anderen erfindungsgemäßen Ausgestaltung ist vorgesehen, dass eine der Rastfedern als Sperrelement einen mit dem Programmträger zusammenwirkenden Stift trägt und deren Biegepunkt so positioniert ist, dass der Stift eine die Sperr- und Lösefunktion ermöglichende Bahn beschreibt.

Nachfolgend wird die Erfindung anhand bevorzugter Ausführungsbeispiele in Verbindung mit der Zeichnung näher beschrieben. Dabei zeigen:
- Fig. 1 bis 4 die für die Erfindung wesentlichen Teile des Datumsmechanismus mit der jeweils zugehörigen Ansicht der Anzeigescheiben in vier zeitlich aufeinander folgenden Phasen beim Umschalten der Zehner vom 29. auf den 30. und
- Fig. 5 bis 7 entsprechende Darstellungen für das Umschalten der Einer vom 30. auf den 01. in kurzen Monaten.

Eine in Fig. 1 bis 7 dargestellte erfindungsgemäße Datumsanzeige 1 umfasst zwei zueinander konzentrisch angeordnete und angetriebene Anzeigescheiben 2 und 3, erstere für die Zehner und letztere für die Einer des jeweiligen Tages im Monat.

Ein an sich bekannter Programmträger 4 bewegt sich in Richtung des Pfeils 5 derart, dass er in 31 Tagen eine Umdrehung ausführt. Dem Programmträger 4 ist in an sich bekannter Weise eine Rastfeder 6 zugeordnet, welche mit einer Verzahnung 7 des Programmträgers 4 zusammenwirkt.

Erfindungsgemäß ist eine weitere Rastfeder 8 vorgesehen, deren Rastkopf 11 auf ein mit der Anzeigescheibe 2 verbundenes Trieb 9 mit vier Zähnen einwirkt, wie dies in Fig. 1 dargestellt ist.

Durch ein erstes radial vorstehendes Steuerelement 10 des Programmträgers 4 wird das Trieb 9 weitergedreht, wobei die Rastfeder 8 bzw. deren Rastkopf 11 außer Eingriff gebracht wird.

Durch die Trägheit der Anzeigescheibe 2 legt sich der nächste Zahn des Triebes 9 an die hintere Flanke des radialen Steuerelements 10 an und bewegt sich über die vorgesehene Raststellung hinaus weiter (Fig. 2).

### Bevor die Rastfeder 8 bzw. deren Rastkopf 11 in die nächste Lücke des

Triebes 9 und damit in eine Rastposition kommt, die dem folgenden (und damit nicht korrekten) Tag entspricht, kommt ein weiteres, radial vorstehendes Steuerelement 12 des Programmträgers 4 in Funktion mit einem Stift 13, der aus dem Rastkopf 11 der Rastfeder 8 herausragt, und drückt den Rastkopf 11 in die dem korrekten Tag entsprechende Lücke des Triebes 9 und blockiert so die Drehbewegung des mit der Anzeigescheibe 2 verbundenen Triebes 9 (Fig. 3). Die Rastfeder 8 kann nach Stillstand der Drehbewegung des Triebes 9 voll in die Lücke des Triebes einfallen und eine Rastposition, die der in Fig. 1 dargestellten entspricht, einnehmen. Durch entsprechende Positionierung des Biegepunktes der Rastfeder 8 bewegt sich dabei der Stift 13 auf einer solchen Kreisbahn, dass er kurz nach Realisierung der Blockierfunktion die Kreisbahn des Steuerelementes 12 wieder verlässt und die nächste Fortschaltung der Anzeigescheibe nicht beeinflusst.

Erfindungsgemäß ist eine weitere Rastfeder 14 vorgesehen, deren Rastkopf 15 auf ein mit der Anzeigescheibe 3 verbundenes Trieb mit zehn Zähnen einwirkt, wie dies in Fig. 5 dargestellt ist.

Der Programmträger 4 trägt einen als Steuerelement axial herausragenden Stift 17, der seinerseits mit einer um die Schwenklagerachse 18 drehbaren Klinke 19 zusammenwirken kann. Die Klinke 19 wird unter Wirkung der angeformten Feder 20 so ausgelenkt, dass deren Spitze außer Eingriff zum Trieb 16 gehalten wird, solange der Stift 17 die Klinke 19 nicht berührt.

Beim Umschalten vom 30. über den 31. auf den 01. dreht zunächst die Verzahnung 21 des Programmträgers 4 das Trieb 16 und damit die Einerscheibe um eine Teilung weiter, so dass die Anzeige von 0 auf 1 wechselt. Gleichzeitig läuft der Stift 17 gegen die Klinke 19, schwenkt diese so, dass deren Spitze in die Verzahnung des Triebes 16 eintaucht und die Anzeigescheibe 3 am Durchschleudem hindert (Fig. 6). Bei weiterer Drehung des Programmträgers 4 fällt die Klinke 19 wieder vom Stift 17 ab, deren Spitze geht außer Eingriff zum Trieb 16, und der Programmträger kann den Schritt vom 31. auf den 01. vollziehen, ohne dass sich die Anzeigescheibe 3 bewegt (Fig. 7).

## Patentansprüche

1. Kalendermechanismus, insbesondere in modularer Bauweise, der auf Uhrwerke montierbar ist, insbesondere in Form eines ewigen Kalenders, welcher über ein Rad einer Uhr antreibbar ist, welches eine Umdrehung in 24 Stunden ausführt, wobei die Anzeige getrennt in Einer und Zehner über zwei bedruckte, jeweils mit einer Verzahnung (9, 16) versehene Anzeigescheiben (2, 3) erfolgt, und wobei ein in 31 Tagen eine Umdrehung ausführender Programmträger (4) vorgesehen ist, **dadurch gekennzeichnet, dass** der Programmträger (4) mit wenigstens zwei Steuerelementen (10, 17) vorgesehen ist, und Sperrelemente (13, 19) derart ansteuert, dass sie bei mehrere Tage übergreifenden Schaltschritten in die Drehbewegung der Anzeigescheiben (2, 3) ein- und wieder ausgeschwenkt werden und dementsprechend im Zusammenspiel mit den Verzahnungen (9, 16) der Anzeigescheiben (2, 3) ein Überschleudem verhindern.

2. Kalendermechanismus nach Anspruch 1, **dadurch gekennzeichnet, dass** auf dem Programmträger (4) ein drittes Steuerelement (12) angebracht ist.

3. Kalendermechanismus nach Anspruch 1, **dadurch gekennzeichnet, dass** die Steuerelemente (10, 12, 17) durch die Form des Programmträgers (4) realisiert sind.

4. Kalendermechanismus nach einem der Ansprüche 1 bis 3, **dadurch gekennzeichnet, dass** die Steuerelemente (10, 12, 17) die Sperrelemente (13, 19) treiben.

5. Kalendermechanismus nach Anspruch 1, **dadurch gekennzeichnet, dass** eine der Rastfedern (8) als Sperrelement einen mit dem Programmträger (4) zusammenwirkenden Stift (13) trägt und ein Biegepunkt dieser Rastfeder (8) so positioniert ist, dass der Stift (13) eine eine Sperr- und Lösefunktion ermöglichende Bahn beschreibt.

## Claims

1. Calendar mechanism, especially of a modular structure, which can be mounted in clock mechanisms, especially in the form of a perpetual calendar which can be actuated via a wheel of a clock, which wheel performs a revolution in 24 hours, the display being effected separated into units and tens via two printed display discs (2, 3), each of them being provided with a toothing (9, 16), and a programme carrier being provided which performs a revolution in 31 days, **characterised in that** the programme carrier (4) is provided with at least two control elements (10, 17), and that it actuates locking elements (13, 19) in such a manner that, on those days on which the risk of over-rotation exists, they are swung in and out again in the rotational movement of the display discs (2, 3) and correspondingly prevent over-rotation in cooperation with the toothings (9, 16) of the display discs (2, 3).

2. Calendar mechanism according to claim 1, **characterised in that** an additional control element (12) is fitted on the programme carrier (4).

3. Calendar mechanism according to claim 1, **characterised in that** the control elements (10, 12, 17) are produced by the configuration of the programme carrier.

4. Calendar mechanism according to one of the claims 1 to 3, **characterised in that** the control elements (10, 12, 17) drive the locking elements (13, 19).

5. Calendar mechanism according to claim 1, **characterised in that** one of the catch springs (8) carries a pin (13) as the locking element which cooperates with the programme carrier (4) and the bending point of which springs is positioned in such a manner that the pin (13) describes a track which enables a locking and detaching function.

## Revendications

1. Mécanisme de calendrier, en particulier dans un mode de construction modulaire, susceptible d'être monté sur un mécanisme d'horlogerie, en particulier sous la forme d'un calendrier éternel, qui est susceptible d'être entraîné via une roue d'un mécanisme d'horlogerie qui exécute une rotation en 24 heures, dans lequel l'affichage a lieu séparément en unités et en dizaines au moyen de deux disques d'affichage imprimés (2, 3) dotés chacun d'une denture (9, 16), et dans lequel il est prévu un porte-programme (4) qui exécute une rotation en 31 jours,
**caractérisé en ce que** le porte-programme (4) est doté d'au moins deux éléments de commande (10, 17), et pilote des éléments de blocage (13, 19) de telle manière qu'ils sont pilotés en entrant et en sortant dans le mouvement de rotation des disques d'affichage (2, 3) par pas de commutation qui s'étendent sur plusieurs jours et empêchent de façon correspondante une sur-rotation en coopération avec les dentures (9, 16) des disques d'affichage (2, 3).

2. Mécanisme de calendrier selon la revendication 1, **caractérisé en ce qu'**un troisième élément de commande (12) est monté sur le porte-programme (4).

3. Mécanisme de calendrier selon la revendication 1, **caractérisé en ce que** les éléments de commande (10, 12, 17) sont réalisés par la forme du porte-programme (4).

4. Mécanisme de calendrier selon l'une des revendications 11 3,
**caractérisé en ce que** les éléments de commande (10, 12, 17) entraînent les éléments de blocage (13, 19).

5. Mécanisme de calendrier selon la revendication 1, **caractérisé en ce que** l'un des ressorts d'enclenchement (8) porte à titre d'élément de blocage une tige (13) qui coopèrent avec le porte-programme (4), et **en ce qu'**un point de flexion de ce ressort d'enclenchement (8) est positionné de telle façon que la tige (13) décrit une trajectoire permettant une fonction de blocage et de libération.
